# EUROPÄISCHE PATENTSCHRIFT

(11) **EP 0 333 935 B1**
(45) Veröffentlichungstag und Bekanntmachung des Hinweises auf die Patenterteilung: **30.06.1993**
(21) Anmeldenummer: 88200569.7
(22) Anmeldetag: 25.03.1988
(51) Int. Cl.: B65D 5/18

(54) **Verpackungsartikel**
Packaging item
Article d'emballage

(43) Veröffentlichungstag der Anmeldung: 27.09.1989
(73) Patentinhaber: Imca Cartonnages B.V., NL-4631 RZ Hoogerheide (N.B.) (NL)
(72) Erfinder: Baartmans, Cornelis Marie Joseph, 4631 RZ Hoogerheide (NL)
(74) Vertreter: Siemens, Andreas Meinhard Ernest, Dipl.-Ing.

(56) Entgegenhaltungen:
- DE-U- 7 501 516
- FR-A- 1 237 277
- FR-A- 2 444 616
- GB-A- 2 074 135

## Beschreibung

Die vorliegende Erfindung bezieht sich auf einen Verpackungsartikel für Verbraucherwaren und Lebensmittel, in Form einer stapelbaren Faltschachtel aus dünner Pappe, welche ausgehend von Platten oder Rollen ausgestanzt wird.

Das Material, das für die Fertigung verwendet wird, ist Duplex- oder Triplexpappe, Sulfatkarton, kaschierter Karton, wie Karton mit Polyäthylenschicht, Karton mit Aluminiumfolie, Papierbeschichteter Karton, Karton mit Pergamineinlage, Foodboard, Bristolboard, oder eine Kombination derselben.

Solche Verpackungsschachteln werden gefertigt, indem die Pappe, welche aus Platten oder Blättern besteht, oder von Rollen abgewickelt wird, einseitig mit Schneide-, Rill- und Perforierungslinien bedruckt wird, dann ausgestanzt oder geschnitten wird in Form einer Plano mit Perforierungen und Ausschnitten, und an den Rill-oder Faltlinien um Winkel von 90° gefaltet und aufgesetzt wird, wonach die Schachtel für den Gebrauch fertig ist.

Das maschinengestützte Falten einer üblichen Schachtel aus einer Plano ist in der schwedischen Patentschrift SE-A-78.13.176 beschrieben.

Die Schachteln gemäss der vorliegenden Erfindung können auch vom Verbraucher selbst gefaltet und aufgesetzt werden.

In der Britischen Patentschrift GB-A-2.074.135 wird eine Schachtel beschrieben, die aus einem gefalteten Ausschnitt steifen Materials gefaltet wird, bei welcher die Vorderwand durch einen beweglichen Streifen mit den Seitenwänden verbunden ist, wodurch die Vorderwand heruntergeklappt werden kann, wenn der Deckel gelüftet wird, gemäß dem Oberbegriff des Anspruchs 1.

Es besteht jedoch der Bedarf, solche Schachteln zu verwenden, die mit der angebotenen Ware gefüllt in Regalen auf einander gestapelt werden können, wobei man, um die verpackte Ware prüfen zu können, die Vorderwand ohne Beschädigung der Schachtel herunterklappen kann, ohne dass darauf gestellte Schachteln weggenommen werden müssen, um den Deckel lüften zu können.

Nach dem Aufsetzen der Schachteln, das heisst nach der endgültigen Formgebung, ist die Stabilität von grosser Wichtigkeit, weil ausser der

Eignung für das zu verpackende Gut eine gewisse Stapelbarkeit sowie gute Formfestigkeitseigenschaften gefordert werden müssen.

Für diese Stabilität, die am Fertigprodukt empirisch bestimmt werden muss, ist ausser der Stärke und der Laufrichtung ("Grain") der Pappe im flachen Zustand vornehmlich die Formgebung der Plano, das heisst die Richtung und die Anbringseite der Rillen für das Falten, die Form der Ausschnitte und die Art des Faltens und Aufsetzens wesentlich.

Die Steifigkeit der Pappe, bestimmt nach der Kodakmethode, das Biegemoment gemäss dem Tabor-versuch, die Stauchdruckmessung, der Stapelwert und der Kompressionswert sind hierzu wichtige Parameter.

Die Versuche zeigten, dass die erfindungsgemässe Formgebung, wie vorgeschlagen bei Anwendung von üblichen Pappesorten, wie in der Einführung angegeben, wesentlich bessere Resultate zeitigt.

Die Schachteln gemäss der Erfindung haben eine bedeutend bessere Stabilität als die bekannten üblichen Schachteln.

Trotz weniger und leichterer Pappe haben sie denselben Stapelwert wie schwerere Schachteln des üblichen Typs.

Ferner sind natürlich die Materialkosten und die Verarbeitungskosten bestimmende Faktoren, wobei angestrebt wurde, mit einem Minimum an Material pro Schachtel doch zu einer für den Verbraucher optimalen und anziehenden Verpackung zu gelangen.

Die Herstellungskosten werden zu 60% durch die Pappe bestimmt, sodass sich daraus wohl die Bedeutung der Verarbeitungskosten ergibt.

Das erreichbare Verarbeitungstempo und die Vermeidung von für die Verwendung überflüssigen über einander fallenden Wandteilen oder Kanten spielen im übrigen eine Rolle, während natürlich die Menge an Schneideabfall auf ein Minimum beschränkt werden muss.

Die vorliegende Erfindung ist als Stapelschachtel mit einer sich öffnenden Vorderseite gefertigt, wobei der Deckel nicht gehoben werden muss.

Dies hat den Vorteil, dass der Inhalt im gestapelten Zustand der Schachtel an der Vorderseite gezeigt, sowie herausgenommen und wieder hineingeschoben werden kann.

Die erfindungsgemässe Schachtel ist eine rechteckige Faltschachtel aus Duplex-oder Triplexpappe, mit einem Boden (1), einer Vorderklappe (2), einer Rückwand (3), Seitenwänden (4) am Boden (1), und einem in Verbindung mit der Rückwand (3) gebildeten Deckel (6), mit einer Deckelvorderseite (5) und Deckelseitenkanten (7), wobei an der Deckelvorderseite (5) und an der Rückwand (3) Einsteckeckzungen (8) grenzen, die Seitenwände (4) durch seitliche perforierte Gelenkteile (9) mit der Vorderklappe (2) verbunden sind, und die Seitenwände (4)Stützlippen (10) besitzen, dadurch gekennzeichnet, dass die Seitenkanten (7) des Deckels (6) über einen Teil ihrer Seitenlänge ausgeschnitten sind, und die Stützlippen (10) über die Hälfte der Ränder der Seitenwände (4) verlaufen, sodass, wenn die Schachtel geschlossen ist, die Deckelvorderseite (5) aufgeklappt werden kann, und die Vorderklappe (2) mit Hilfe der Gelenkteile (9) heruntergeklappt werden kann, ohne den Deckel (6) heben zu müssen, da die Einsteckeckzungen (8) der Deckelvorderseite (5) sich aus den Seitenkanten (7) lösen können, und dass die Einsteckeckzungen (8) in kleine Schlitze (11) des Bodens (1) beziehungsweise des Deckels (6) passen.

Die Deckelseitenkanten (7) überlappen lediglich ungefähr ein Viertel der Seitenwände (4), wenn die Schachtel geschlossen ist.

Alle Ecken sind vorzugsweise abgerundet.

Die Klappe (2) ist so gefaltet, dass die Gelenkteile (9) sie festhalten, wenn sie öffnend gezogen wird.

Die Einsteckzungen (8) besitzen einen Abschnitt mit einem Rand, der in die Schlitze (11) des Bodens beziehungsweise des Deckels passt.

Das Falten der Plano zur Schachtel findet statt, indem die Plano mit der Rückwand (3) zu sich hin gehalten wird, die Seitenwände (4) aufwärts gefaltet werden, der Deckel (6) aufwärts gehalten wird, und die Deckelseitenkanten (7) umgefaltet werden, dann die Seitenwände (4) festgehalten werden und die Einsteckeckzungen (8) in die Schlitze (11) gesteckt werden, die Klappe (2) hochgestellt wird und der Deckel (6) mit der Vorderseite (5) über die Klappe (2) geschoben wird.

Die Schachtel ist dann in geschlossenem Zustand fertig.

Durch Ausklappen der Vorderklappe (2) kann der Inhalt hinein und heraus genommen werden.

Die Faltlinien der Plano sind durch Rillen an der Aufdruckseite beziehungsweise durch Gegenrillen an der Innenseite gebildet, während die Perforationslinien eine leichte Einbiegung in den Ecken ermöglichen.

Flache Produkte, wie Gebäck, können leicht aus der Schachtel heraus und in sie hinein geschoben werden, ohne dass Schaden auftritt, wobei die Schachtel sowohl im geöffneten wie im geschlossenen Zustand stabil und stapelbar bleibt.

Die Schachtel ist also insbesondere, doch nicht ausschliesslich, für Produkte und Artikel geeignet, wobei die vorderseitige Oeffnung bevorzugt wird, was vornehmlich für Gebäck und ähnlichem erwünscht ist.

Das Prinzip des Aufbaus der erfindungsgemässen Schachtel stellt jedoch auch eine Lösung dar für den Vertrieb von Schuhen und Mode-Artikeln, wobei viele gestapelte Schachteln mit Artikeln von verschiedenem Aeusseren in Regalen gelagert sind.

Die Erfindung wird näher erläutert an Hand der beigefügten Zeichnungen 1-3.

Die Figur 1 zeigt die Plano für die Schachtel gemäss der vorliegenden Erfindung.

Darin ist (1) der Boden, (2) die Klappe, welche die Vorderseite bildet, (3) die Rückwand, (4) sind die Seitenwände, (6) ist der Deckel mit den Deckelseitenkanten (7) und der Deckelvorderseite (5), während (8) passende Einsteckeckzungen der Rückwand und der Deckelvorderseite bilden, die in die Schlitze (11) eingesteckt werden, und die Seitenwände (4) mit der Klappe (2) verbunden sind durch Gelenkteile (9) in Form von Eckstreifen mit einer Perforierung für das einbiegen.

An den Seitenwänden (4) sind Stützlippen (10) über etwa die halbe Länge befindlich, die dem ganzen eine optimale Stabilität zum Zwecke der Stapelbarkeit verleihen.

Figur 2 zeigt eine isometrische Ansicht einer Ausbildung der gemäss der vorliegenden Erfindung gefertigten Schachtel in vollständig geöffnetem Zustand.

Figur 3 zeigt diese Schachtel beim Schliessen, wonach sie fertig ist für den Transport oder die Stapelung.

In den Figuren sind übereinstimmende Teile mit denselben Bezugsnummern angegeben.

Durch die Gestaltung der Deckelseitenkanten (7), die in geschlossenem Zustand teilweise über die Seitenwände (4) fallen, wird ein guter Abschluss erhalten.

Dazu wird bemerkt, dass bei dieser Schachtel keine überflüssigen doppelwandigen Teile bestehen.

Das Ausstanzen kann maschinenmässig und automatisch gesteuert gemäss einem vorgegebenen Programm stattfinden.

Das Falten und Aufsetzen der Schachtel, ausgehend vom flach angelieferten Material, kann ebenfalls maschinenmässig und automatisiert stattfinden, doch es kann auch vom Verbraucher mit der Hand auf einfache Weise ausgeführt werden, an Hand einer Gebrauchsanleitung, sodass dies auch ungeschulten Mitarbeitern ermöglicht ist.

## Patentansprüche

1. Rechteckige Faltschachtel aus Duplex-oder Triplexpappe mit einem Boden (1), einer Vorderklappe (2), einer Rückwand (3), Seitenwänden (4) des Bodens und einem in Verbindung mit der Rückwand gebildeten Deckel (6) mit einer Deckelvorderseite (5) und Deckelseitenkanten (7), wobei an der Deckelvorderseite (5) und an der Rückwand (3) Einsteckeckzungen (8) grenzen, die Seitenwände (4) durch seitliche perforierte Gelenkteile (9) mit der Vorderklappe (2) verbunden sind, und die Seitenwände (4) Stützlippen (10) besitzen,
dadurch gekennzeichnet, dass
die Seitenkanten (7) des Deckels (6) über einen Teil ihrer Seitenlänge ausgeschnitten sind;
die Stützlippen (10) über die Hälfte der Ränder der Seitenwände (4) verlaufen, sodass,
wenn die Schachtel geschlossen ist, die Deckelvorderseite (5) aufgeklappt werden kann, und die Vorderklappe (2) mit Hilfe der Gelenkteile (9) heruntergeklappt werden kann, ohne den Deckel heben zu müssen, da die Einsteckeckzungen (8) der Deckelvorderseite (5) sich aus den Seitenkanten (7) lösen können, und dass die Einsteckeckzungen (8) in kleine Schlitze (11) des Bodens beziehungsweise des Deckels (6) passen.

## Claims

1. A rectangular folding box of double or triple cardboard,having a base part (1), a front panel (2),a rear panel (3), side panels (4) of said base, and a lid (6) shaped in connection with said rear panel, with a front flap (5) and side flaps (7), tabs (8) abutting to the front flap (5) and to the rear panel (3), the side panels (4) being connected with the front panel (2) by perforated side hinge flaps (9), and said side panels (4) having gussets (10), characterized in that said side flaps (7) of the lid (6) are clipped out partly along their side length, that the gussets (10) are covering half of the edges of the side panels (4), such that,if the box is closed, the front flap (5) can be flapped open and the front panel (2) can be turned down by means of the hinge flaps (9), without the necessity to lift the lid, since the corner tabs (8) of the front flap (5) are enabled to release from the side flaps (7), and the corner tabs (8) fit in small passage gaps (11) of the base part and of the lid (6) respectively.

## Revendications

1. Une boîte à plier rectanculaire de carton double ou triple ayant une base (1), un avant-rebord (2) du couvercle,une surface arrière (3), des surfaces latérales (4) à la base, et une face de couvercle(6) formée en connection avec ladite surface arrière, avec une lame d'avant (5) et des panneaux latéraux (7), des saillies (8) avoisinantes à la lame d'avant (5) et à la surface arrière (3), les surfaces latérales (4) reliées à l'avant-rebord (2) du couvercle par des charnières (9) latérales perforées,et les surfaces latérales (4) ayant des languettes (10), caractérisée en ce que les panneaux latéraux (7) de la face de couvercle(6) sont découpées partiellement le long des côtés, les languettes (10) cachant la moitié des côtés des surfaces latérales, de telle façon que,si la boîte est fermée, la lame d'avant (5) peut s'ouvrir et l'avant-rebord (2) du couvercle est à tourner au-dessous à l'aide des charnières (9), sans soulever la face de couvercle, car les saillies (8) angulaires de la lame d'avant (5) sont détachables des panneaux latéraux (7), et les saillies (8) angulaires sont ajustées dans des petites crevasses (11) de la face de fond (1) ou de la face de couvercle(6) respectivement.
